# EUROPÄISCHE PATENTANMELDUNG

(11) **EP 1 180 421 A2**
(43) Veröffentlichungstag der Anmeldung: **20.02.2002**
(21) Anmeldenummer: 01890237.9
(22) Anmeldetag: 17.08.2001
(51) Int. Cl.: B28B 23/00, E04C 2/38, E06B 3/18, E04C 3/29, E04F 11/00, A47B 96/20

(54) **Verfahren zur Herstellung eines Bauelements, Bauelement sowie Verwendung desselben**

(30) Priorität: 17.08.2000 AT 14132000
(71) Anmelder: Freytag, Bernhard, Dipl.Ing., 8010 Graz (AT)
(72) Erfinder: Freytag, Bernhard, Dipl.Ing., 8010 Graz (AT)
(74) Vertreter: Miksovsky, Alexander, Dipl.-Ing.

(57) **Zusammenfassung**

Bei einem Bauelement sowie Verfahren zur Herstellung eines Bauelements mit einer Verbindung zwischen einem Glaselement (21), vorzugsweise Flachglaselement, und einem Körper (22) aus einem aushärtenden Material, insbesondere Beton oder dgl., ist vorgesehen, daß wenigstens ein Rand bzw. eine Kante des Glaselements (21) in das aushärtende Material (22) vor dem Aushärten eingebracht wird und daß der Rand bzw. die Kante des Glaselements (21) nach dem Aushärten des aushärtenden Materials (22) von diesem im wesentlichen formschlüssig umgeben bzw. umschlossen und geklemmt wird, wodurch sich einfach und zuverlässig eine form- und kraftschlüssige Verbindung aus einem Glaselement (21) und einem Körper (22) aus einem aushärtenden Material, insbesondere Beton, herstellen läßt.

## Beschreibung

Die vorliegende Erfindung bezieht sich auf ein Verfahren zur Herstellung eines Bauelements mit einer Verbindung zwischen einem Glaselement, vorzugsweise Flachglaselement, und einem Körper aus einem aushärtenden Material, insbesondere Beton oder dgl., auf ein Bauelement aus einem Glaselement, vorzugsweise Flachglaselement, und einem Körper aus einem aushärtenden Material, insbesondere Beton oder dgl., sowie auf eine Verwendung eines derartiges Bauelements.

Flachglas wird nicht nur als raumabschließendes oder dekoratives, sondern auch als tragendes Element eingesetzt. Als raumabschließendes Element z.B. im Fassadenbau muß die Glasscheibe nur ihr Eigengewicht tragen und Windlasten über Plattenbiegung zu den Halterungen bzw. Klebestellen leiten. Andere Belastungen wie z.B. Temperaturzwänge werden durch Anordnung möglichst weicher Verbindungen zur Tragstruktur vermieden. Ein Beispiel dafür ist die EP-A 0 700 776, wo ein Fassadenelement aus Beton vorgestellt wird, das auf mindestens einer Seite flächig mit einer Glasscheibe verbunden wird. Die Scheibe hat hauptsächlich dekorativen Charakter. Das Verbindungsmittel ist ein kunststoffmodifizierter Zementmörtel, der so elastisch ist, daß er bei richtiger Wahl der Schichtdicke imstande ist, unterschiedliche Temperaturdehnungen aufzunehmen. Ähnliche Ausführungen einer im wesentlichen vollflächigen Verbindung zwischen einer Glasscheibe und einem Betonelement sind beispielsweise auch aus der US-PS 5 763 090 oder der DE-A 195 43 081 bekannt.

Die Entwicklung ergab, daß im Stahlbau Glasscheiben, die raumabschließende Funktion haben, auch als Aussteifung der Hauptragkonstruktion herangezogen werden. Hier wird die Scheibe in ihrer Ebene beansprucht (Scheibentragwirkung).

Die dabei verwendeten Verbindungen sind Klemmverbindungen mit weichen Zwischenlagen oder Punkthalter. Durch weiche Zwischenlagen wird die Verbindung sehr nachgiebig, was gerade bei Aussteifungen unerwünscht ist. Punkthalter verursachen durch die konzentrierte Lasteinleitung sehr hohe Spannungen im Glas, die ein volles Ausnützen der Tragfähigkeit der Scheibe nicht zulassen.

Erst der reine konstruktive Glasbau repräsentiert voll tragende Glasbauteile. Hier werden alle bei einem Bauwerk auftretenden Lasten über Glasbauteile abgetragen. Als Verbindungen werden Klebeverbindungen und Verbindungen mit mehreren Bolzen (in der Tragwirkung ähnlich einer Stabdübelverbindung im Holzbau) verwendet. Beide Verbindungsarten sind als steif zu betrachten, wobei jedoch organische Kleber generell alterungsanfällig sind. Ein gravierender Nachteil von reinen Glaskonstruktionen ist die Sprödigkeit des gesamten Systems. Auch die Reststandfähigkeit (Tragfähigkeit nach dem Bruch einer Glasscheibe) solcher Konstruktionen ist eher niedrig und stellt einen Unsicherheitsfaktor dar.

Zusammenfassend kann festgestellt werden, daß herkömmliche Verbindungen, die ausreichend steif sind (Punkthalter), aufgrund der Spannungskonzentration nur geringe Lasten übertragen können, und umgekehrt Verbindungen, die keine Spannungskonzentrationen hervorrufen, sehr nachgiebig sind (weiche Zwischenschichten). Die steifen Glas-Glas Klebeverbindungen bringen je nach verwendetem Kleber die Nachteile eines Alterns und Verwitterns durch Wasser oder UV-Licht.

Ausgehend von diesem bekannten Stand der Technik zielt die vorliegende Erfindung darauf ab, ein Verfahren sowie ein Bauelement der eingangs genannten Art zur Verfügung zu stellen, wobei in einfacher und zuverlässiger Weise eine im wesentlichen kraft- und formschlüssige, starre Verbindung zwischen einem Glaselement und einem aushärtenden Material, insbesondere Beton, zur Verfügung gestellt wird.

Zur Lösung dieser Aufgaben ist ein Verfahren der eingangs genannten Art im wesentlichen dadurch gekennzeichnet, daß wenigstens ein Rand bzw. eine Kante des Glaselements in das aushärtende Material vor dem Aushärten eingebracht wird und daß der Rand bzw. die Kante des Glaselements nach dem Aushärten des aushärtenden Materials von diesem im wesentlichen formschlüssig umgeben bzw. umschlossen und geklemmt wird. Dadurch, daß erfindungsgemäß ein Rand bzw. eine Kante des Glaselements vom aushärtenden Material im wesentlichen formschlüssig umgeben bzw. umschlossen und geklemmt wird, können Spannungsspitzen durch die kontinuierliche bzw. linienförmige Verbindung bzw. Lasteinleitung zwischen dem Glaselement und dem Körper aus einem aushärtenden Material, insbesondere Beton vermieden werden. Dadurch ist nicht mehr die Verbindung zwischen dem Glaselement und dem aushärtenden Material für die Tragfähigkeit der Scheibe maßgebend und es kann die Tragfähigkeit des Glaselements vollständig genutzt werden.

Durch Anwendung der Verbindung können Verbundbauteile aus Glas und Beton erzeugt werden, was bedeutet, daß die beiden Materialien im Sinne der Mechanik zu einem gemeinsam wirkenden Körper verschmolzen werden. Durch diese Kombination werden die Nachteile des einen Materials durch die Vorteile des andern kompensiert. Die Glasscheiben bzw. -elemente können so angeordnet werden, daß sie hauptsächlich in Scheibenebene (tx, ny, mz) beansprucht werden. So kommt ihre größte Steifigkeit zur Wirkung.

Glas kann nicht so perfekt plan hergestellt werden, daß bei direktem Kontakt zu einem anderen harten und steifen Baukörper (z.B. Stahl) unter Belastung eine gleichmäßige Spannungsverteilung entsteht. Durch die Unebenheiten wird das Glas an mehreren Stellen punktförmigen Kontakt haben, wodurch dort bei bekannten Verbindungen sehr hohe Spannungen auftreten, die frühzeitig zum Bruch des Glases führen.

Die Erfindung löst dieses Problem der Spannungsspitzen dadurch, daß der Körper aus aushärtendem Material bzw. der Betonteil das Glas in einem bestimmten Bereich bzw. entlang wenigstens eines Randes paßgenau umhüllt und einklemmt. Es entsteht eine starre Nut- und Feder-Verbindung, die nur durch Zerstören derselben gelöst werden kann. Die Paßgenauigkeit wird dadurch erreicht, daß die Glasscheibe entlang des zu verbindenden Randes in direkten Kontakt mit dem aushärtenden Material bzw. frischen Beton gebracht wird, so daß der zu verbindende Rand der Glasscheibe entlang einer bestimmten Länge und bis zu einer bestimmten Tiefe von frischem Beton umhüllt wird. Der Beton nimmt so die inverse Form des Glases an. Die Klemmwirkung wird durch das Schwinden des erhärteten Materials bzw. Betons hervorgerufen. Schwinden ist das Zusammenziehen von Beton durch Austrocknung und durch die Tatsache, daß Wasser und Zement im Ausgangszustand ein größeres Volumen haben als ihre Reaktionsprodukte, die bei der Hydratation entstehen. Diese Klemmwirkung ist um so größer je größer die Dicke des verwendeten Glasprodukts ist.

Um auftretende Beanspruchungen zwischen dem Glaselement und dem Körper aus aushärtendem Material, insbesondere Beton, zur Erzielung einer vollen Tragfähigkeit der Verbindung zur Verfügung zu stellen, muß die Oberfläche des Glaselements zumindest im Bereich der Verbindung, d.h. im Bereich des Randes bzw. der Kante des Glaselements vorbehandelt werden. In diesem Zusammenhang wird gemäß einer bevorzugten Ausführungsform vorgeschlagen, daß das Glaselement wenigstens im Bereich der Kante bzw. des Randes zur Verbindung mit dem aushärtenden Material vor dem Einbringen in das aushärtende Material gereinigt wird, um eine entsprechende Anhaftung des aushärtenden Materials nicht durch gegebenenfalls auf der Oberfläche des Glases befindliche Verunreinigungen zu erschweren.

Zur Verbesserung des Anhaftens zwischen dem aushärtenden Material und dem Glaselement wird auf eine gute Verzahnung zwischen dem Glaselement und dem aushärtenden Material abgezielt, wobei in diesem Zusammenhang gemäß einer weiters bevorzugten Ausführungsform vorgeschlagen wird, daß das Glaselement im Bereich der Verbindung mit dem aushärtendem Material vor dem Einbringen in das aushärtende Material einer Oberflächenbehandlung mit organischen oder anorganischen Stoffen, beispielsweise einem Sandstrahlen oder Ätzen, unterworfen wird. Alle Vorbehandlungen, die die Glasoberfläche aufrauhen oder dünne Schichten die, mit der Glasoberfläche einen tragfähigen Verbund eingehen und an der dem Glas abgewandten Oberfläche rauh sind, sind geeignet. Können die aufgebrachten Schichten eine chemische Verbindung mit den Bestandteilen des frischen Betons eingehen, so kann das eine Steigerung der Tragfähigkeit der Verbindung bewirken.

Weitere Möglichkeiten, eine Verzahnung bzw. gegenseitige Verbindung zwischen dem Glaselement und dem aushärtenden Material zur Verfügung zu stellen, sind alle Arten grober Formänderung des Glaselements im Bereich der Verbindung, wobei in diesem Zusammenhang gemäß einer weiters bevorzugten Ausführungsform vorgeschlagen wird, daß das Glaselement im Bereich der Verbindung mit dem aushärtenden Material vor dem Einbringen in das aushärtende Material einer formverändernden Bearbeitung, wie beispielsweise Bohren von Löchern, Schneiden von wellenförmigen oder sägezahnartigen Rändern bzw. Kanten, Ausbilden von Erhebungen bzw. Vorsprüngen sowie Vertiefungen bzw. Ausnehmungen oder dgl. unterzogen wird.

Neben einer derartigen Oberflächenbehandlung des Glaselements im Bereich der Verbindung mit dem aushärtenden Material kann, wie oben bereits angedeutet, darüber hinaus bzw. alternativ gemäß einer weiters bevorzugten Ausführungsform vorgesehen sein, daß das Glaselement im Bereich der Verbindung mit dem aushärtenden Material vor dem Einbringen in das aushärtende Material mit einer Beschichtung versehen wird. Gemäß einer besonders bevorzugten Ausführungsform wird hiebei vorgeschlagen, daß die Beschichtung von einem Email oder einem Klebstoff, insbesondere mit hohem E-Modul und/oder hoher Haftzugfestigkeit, gebildet wird.

Zur weiteren Unterstützung der Verbindung zwischen dem Glaselement und dem aushärtenden Material wird darüber hinaus vorgeschlagen, daß in die Beschichtung ein körniges Material, beispielsweise Sand, und/oder eine Bewehrung, beispielsweise eine Glasfasermatte, eingebracht bzw. aufgenommen wird, wie dies einer weiters bevorzugten Ausführungsform des erfindungsgemäßen Verfahrens entspricht. Ein derartiges körniges Material, wie beispielsweise Sand, und/oder eine beispielsweise von Fasern gebildete Bewehrung ragt aus der Beschichtung vor, so daß eine unmittelbare Benetzung mit dem aushärtenden Material erzielbar ist und die Verbundwirkung zwischen dem Glaselement und dem aushärtenden Material entsprechend verbessert bzw. unterstützt wird. Falls Materialien in die Beschichtung eingebracht werden bzw. die Beschichtung aus Materialien besteht, die bei der Benetzung mit Beton noch eine zusätzliche chemische Reaktion mit den Ausgangsstoffen des aushärtenden Materials, insbesondere Beton, hervorrufen, kann eine weitere Unterstützung der gegenseitigen Verbindung erzielt werden.

Zur Verbesserung der gegenseitigen Verbindung zwischen dem Glaselement und dem aushärtenden Material wird darüber hinaus gemäß einer weiters bevorzugten Ausführungsform vorgeschlagen, daß eine Beschichtung aus einem aushärtenden Klebstoff nach Einbringen des Glaselements in das aushärtende Material gemeinsam mit dem aushärtenden Material ausgehärtet wird.

Zur Erhöhung der Festigkeit sowie zur Vermeidung, daß während des Aushärtens des aushärtenden Materials, insbesondere Betons, Zugspannungen insbesondere im Bereich der Verbindung zwischen dem Glaselement und dem aushärtenden Element hervorgerufen werden, wird gemäß einer weiters bevorzugten Ausführungsform vorgeschlagen, daß in das aushärtende Material vor dem Aushärten Armierungen bzw. Bewehrungen, beispielsweise Spannlitzen, Hüllrohre für Armierungen und/oder Verstärkungsfasern oder dgl., aufgenommen werden. Insbesondere bei Aufnahme von Fasern wird es möglich, die Mikrorißbildung im jungen Beton zu beschränken, während durch ein Vorsehen von beispielsweise stabförmigen Armierungen bzw. Bewehrungen in unmittelbarer Nähe des Glaselements in dem aushärtenden Material bzw. Beton eine entsprechende Verstärkung im wesentlichen senkrecht auf die Scheibenebene erzielbar ist.

Neben dem oben ausführlich erörterten Verfahren ist zur Lösung der eingangs erwähnten Aufgabe ein Bauelement aus einem Blaselement, vorzugsweise Flachglaselement, und einem Körper aus einem aushärtenden Material, insbesondere Beton oder dgl., im wesentlichen dadurch gekennzeichnet, daß wenigstens ein Rand bzw. eine Kante des Glaselements im wesentlichen formschlüssig in dem aushärtenden Material eingeschlossen und geklemmt ist.

Durch die formschlüssige bzw. kraftschlüssige Verbindung des Glaselements mit dem aushärtenden Material wird, wie oben bereits ausführlich erwähnt, ein Bauelement bzw. Verbundelement zur Verfügung gestellt, bei welchem das Glaselement auch insbesondere aufgrund der linienförmigen bzw. flächigen Verbindung eine entsprechende tragende Funktion erfüllen kann.

Zur Erzielung einer entsprechend sicheren Verbindung zwischen dem Glaselement und dem aushärtenden Material wird gemäß einer bevorzugten Ausführungsform vorgeschlagen, daß das Glaselement im Bereich der Verbindung mit dem aushärtenden Material eine aufgerauhte, profilierte und/oder beschichtete Oberfläche aufweist.

Zur weiteren Erhöhung der Festigkeit bzw. Tragfähigkeit des erfindungsgemäßen Bauelements wird darüber hinaus vorgeschlagen, daß im aushärtenden Material Armierungen bzw. Bewehrungen, beispielsweise Spannlitzen, Hüllrohre für Armierungen oder dgl., vorgesehen sind.

Erfindungsgemäß wird die Verwendung eines derartigen Bauelements zur Herstellung von nicht-tragenden oder tragenden Verbund-Bauteilen bzw. Verbund-Bauelementen, wie beispielsweise Trägern, Treppen, Geländern, Trennwänden, Türen, Möbeln, Einrichtungsgegenständen oder dgl. vorgeschlagen.

Die Erfindung wird nachfolgend anhand von in der beiliegenden Zeichnung schematisch dargestellten Ausführungsbeispielen näher erläutert. In dieser zeigen:
Fig. 1 Schnittansichten einer ersten Ausführungsform eines erfindungsgemäßen Bauelements, welches gemäß dem erfindungsgemäßen Verfahren hergestellt wurde, wobei Fig. 1a eine schematische Draufsicht auf ein erfindungsgemäßes Bauelement ist und Fig. 1b einen Schnitt nach der Linie Ib-Ib der Fig. 1a darstellt;
Fig. 2 eine schematische perspektivische Darstellung einer abgewandelten Ausführungsform eines erfindungsgemäßen Bauelements ist, in welchem unterschiedliche Beanspruchungsarten angedeutet sind;
Fig. 3 ein schematischer Schnitt durch eine weitere abgewandelte Ausführungsform eines gemäß dem erfindungsgemäßen Verfahren herstellten erfindungsgemäßen Bauelements ist;
Fig. 4 eine schematische Darstellung der jeweiligen Beanspruchungen einer einachsig gespannten Glasplatte ist, wobei Fig. 4a ein Bauelement gemäß der vorliegenden Erfindung zeigt, während Fig. 4b eine herkömmliche, gelenkig bzw. weich gelagerte Glasplatte zeigt;
Fig. 5 eine teilweise perspektivische Darstellung eines unter Verwendung von erfindungsgemäßen Bauelementen hergestellten Geländers ist; und
Fig. 6 eine Prinzipskizze eines Verfahrens zur Herstellung eines erfindungsgemäßen Bauelements zeigt, wobei Fig. 6a ein Grundriß ist und die Fig. 6b und 6c jeweils Schnittdarstellungen der Fig. 6a sind.

In Fig. 1 ist schematisch eine erste Ausführungsform dargestellt, wobei ein Glaselement 1 entlang eines Randes bzw. einer Kante von einem Körper 2 aus einem aushärtenden Material, insbesondere Beton, umschlossen wird, wie dies insbesondere aus der Schnittdarstellung gemäß Fig. 1b ersichtlich ist. Darüber hinaus sind in Fig. 1 nahe der als Nut-Feder-Verbindung zwischen dem Glaselement 1 und dem Körper 2 ausgebildeten Verbindung zusätzliche Armierungen bzw. Bewehrungen 20 im Körper 2 angedeutet.

Bei der Darstellung gemäß Fig. 2 ist wiederum ein entlang eines Randes von einem Betonelement 2 umgebenes bzw. umschlossenes Glaselement mit 1 bezeichnet.

Bei der abgewandelten Ausführungsform gemäß Fig. 3 ist ersichtlich, daß ein Glaselement 21 im Bereich von zwei Längsrändern bzw. Längskanten jeweils von einem Körper bzw. Element 22 aus einem aushärtenden Material, insbesondere Beton umschlossen ist, wobei in dem aushärtenden Material 22 zusätzliche Armierungen bzw. Spannlitzen 23 vorgesehen sind sowie Hüllrohre zur Aufnahme von gegebenenfalls weiteren Armierungen mit 24 bezeichnet sind.

In der nachfolgenden Beschreibung erfolgt eine detaillierte Erörterung von Ausführungsformen, bei welchen das aushärtende Material von Beton gebildet wird, wobei anstelle von Beton ähnliche Materialien, welche zur Ausbildung von Konstruktionselementen verwendet werden, herangezogen werden könnten. Für die nachfolgenden Ausführungen soll für die allgemeinen Begriffe Beton bzw. Glas weiters gelten:
Beton: Alle zementgebundenen Baustoffe bestehend aus Zuschlagstoff, Zement, Wasser und sonstigen Zusätzen aller Art unabhängig von der Korngröße und der Masseanteile der einzelnen Komponenten.
Glas: Alle Glasprodukte, für die eine Verbindung mit Beton sinnvoll sein kann, wie beispielsweise Produkte aus Floatglas, Einscheibensicherheitsglas, Verbundsicherheitsglas, Gußglas usw., welche aus einer oder mehreren Scheiben bestehen können.

Wird unbehandeltes Glas verwendet, können durch die starre Verbindung Biegemomente mx, Querkräfte vz und negative Normalkräfte ny (siehe Fig. 2) vom Glas in den Beton geleitet werden. Die vorgesehene Randeinspannung des Glaselements erhöht die Belastbarkeit der Glasscheibe unter gleichmäßig verteilter Plattenbelastung q im Idealfall der vollen Einspannung um 50 % (siehe Fig. 4). Anwendungsbeispiele dafür wären Fassaden- und Dachelemente oder Geländer (siehe Fig. 5).

Wird die Verbindung mit vorbehandeltem Glas ausgeführt, können alle in Fig. 2 dargestellten Beanspruchungen von der Verbindung übertragen werden, ohne sich dabei nennenswert zu verformen (starr).

Durch die Möglichkeit der Anordnung einer Bewehrung 20 bzw. von Spanngliedern 23, 24 in den Betonteilen 2, 22 von Verbundbauteilen wird das Problem der Sprödigkeit und der Reststandfähigkeit unter weitgehender Erhaltung der Transparenz und Ästhetik gelöst.

Weiters kann Glas mechanisch vorgespannt werden, indem die in den Betonteilen 2, 22 angeordneten Spannglieder 20, 23, 24 gespannt werden. Dabei erfährt das Glas wegen der starren Verbindung mit den Betonteilen nahezu dieselben Stauchungen wie der Beton. Dadurch wird die effektive Zugfestigkeit des Glases erhöht, was bedeutet, daß die Belastbarkeit bis zur Erstrißbildung enorm gesteigert wird, so daß das Gebrauchslastniveau angehoben wird.

Fig. 3 zeigt ein Beispiel eines vorgespannten Glas-Beton-Verbundbauteils. Wird der Beton nur in geringen Mengen verwendet und der Betonteil 22 mit herkömmlichen Methoden mit Teilen aus anderen Materialien verbunden, so erfüllt der Beton 22 gemeinsam mit der neuen Verbindung die Funktion eines Verbindungsmittels für Verbindungen von Glas 21 mit anderen Materialien.

Nachfolgend werden einige Möglichkeiten zur Behandlung bzw. Oberflächenbehandlung des Glaselements 1, 21, 31 zumindest im Bereich der Verbindung mit dem Körper bzw. Element 2, 22, 30 aus aushärtendem Material erörtert. Die Angaben von tx, max (siehe Fig. 2) sind Testergebnisse eines Verbund-Schub-Versuchs einer 8 mm-Glasscheibe, die 2 cm tief in einen Betonkörper eingebunden ist. Der Betonkörper ist aus hochfestem Beton (Größtkorn 2 mm, AR-Glasfasern, Druckfestigkeit 125 N/mm2) hergestellt worden:

Herkömmliches Sandstrahlen der Oberflächen mit Korund 0,5-1 mm [tx,max= 2,0 kN/cm]

Auftragen einer mit Korund (Körnung 100) vermischten Emailfarbe und anschließendes Brennen im Vorspannofen. Das heißt, daß das thermische Vorspannen der Glasscheibe und das Brennen der Emailfarbe im selben Prozeß erfolgt. Die verwendete Emailfarbe wird normalerweise für die Kennzeichnung von ESG-Scheiben verwendet. [tx,max= 2,7 kN/cm]

Bekleben der Oberflächen mit Quarzsand (2 mm) mit Klebern mit hohem E-Modul und hoher Haftzugfestigkeit, vorzugsweise Epoxidharzkleber [tx,max= 2,9 kN/cm].

Bestreichen der Oberfläche mit unter Wasser verarbeitbaren Klebstoffen (vorzugsweise Epoxidharzkleber) unmittelbar vor der Benetzung mit Beton [tx,max= 2,3 kN/cm].

Bekleben der Oberfläche mit unter Wasser verarbeitbaren Klebstoffen mit hohem E-Modul und hoher Haftzugfestigkeit (vorzugsweise Epoxidharzkleber) und Bewehren der Kleberschicht mit Gitterbewehrung (AR-Glasfasermatte) oder Textilien, die auch in den Beton ragen können, unmittelbar vor der Benetzung mit Beton.

Aufschmelzen bzw. Einbrennen anorganischer Schichten (z.B. Flugasche), die bei der Benetzung mit Beton noch eine zusätzliche chemische Reaktion mit den Ausgangsstoffen des Betons eingehen.

Weiters sind Mischformen aus den oben angeführten Beispielen möglich.

Vorzugsweise sind Vorbehandlungen ohne organische Klebestoffe zu verwenden, um die Problematik der Alterung und des Kriechens der Verbindung sowie das ungünstige Verhalten im Brandfall zu vermeiden.

Nachfolgend werden unterschiedliche Arten der Herstellung der Verbindung zwischen dem Glaselement und dem aushärtenden Material, insbesondere Beton, ausführlich erörtert.

### Glas stationär

Das Glas wird so in der Schalung plaziert und mit herkömmlichen Saughaltern oder zwischen zwei Hölzern eingeklemmt in dieser Position gehalten oder direkt zwischen zwei Teilen der Schalung eingeklemmt, daß der für die Verbindung bestimmte Teil des Glases (Feder) 1 in den Schalungsraum ragt und so während des Füllens mit aushärtendem Material bzw. Beton 2 die Funktion einer Gegenschalung für die Herstellung der Nut bildet. Es ist unbedeutend, welche Lage der Schalungskörper mit dem Glas einnimmt (liegend, stehend, Schräglage). Der nächste Schritt ist das Betonieren der Betonteile, das abgestimmt auf die Lage des Schalungskörpers mit herkömmlichen Methoden erfolgen kann (z.B. Gießen oder Pumpen). Wenn nicht selbstverdichtender Beton verwendet wird, muß der frische Beton sorgfältig verdichtet werden, so daß an der Glasoberfläche möglichst keine Nester entstehen. Alle herkömmlichen Verfahren der Verdichtung sind anwendbar. Nach ausreichender Aushärtung des Betons kann der Körper ausgeschalt werden. Der Glasteil verbleibt in seiner Position und sitzt fest in der Nut im Beton.

### Beton stationär

Die Schalung wird so hergestellt, daß jene Oberfläche des Betonkörpers, die planmäßig von der Glasscheibe durchdrungen wird, unmittelbar nach dem Betoniervorgang frei zugänglich ist. Das Betonieren erfolgt auf herkömmliche Art. Das Glas wird im Anschluß an das Betonieren z.B mit Saughaltern in die, relativ zum Betonteil, planmäßige Endposition gebracht (in den Beton gedrückt), so daß der für die Verbindung vorgesehene Teil des Glases 1 (Feder) von Beton 2 umhüllt ist (Nut). Das Glas muß solange in dieser Position gehalten werden bis, je nach Art des verwendeten Betons, ausreichende Festigkeit des Betons vorhanden ist, um den Körper auszuschalen. Der Glasteil verbleibt in seiner Position und sitzt fest in der Nut im Beton.

Glas und unterer Teil der Schalung stationär, oberer Teil der Schalung gleitet

Für Verbundbauteile oder sonstige Glas-Beton-Körper mit einer ausgezeichneten Richtung (siehe z.B. Fig. 3) bietet sich ein Extruder- bzw. Gleitbauverfahren an, das sich an das Herstellungsverfahren der Spannbetonhohldielen anlehnt, wie dies in Fig. 6 im Detail dargestellt ist. Der untere Teil der Schalung 3 ist stationär und kann in möglichst großer Länge S ausgeführt werden. Um die Bauteilabmessung senkrecht zur ausgezeichneten Richtung variieren 4 zu können und das Ausschalen des Bauteils zu erleichtern, empfiehlt es sich, den unteren Teil der Schalung zweiteilig auszuführen. Dieser Teil der Schalung ist fest mit einem Auflagerteil 5 verbunden, der eine elastische Oberfläche (z.B. Gummi) aufweist und der Auflagerung der Glasscheiben dient. Um die Glasscheibe fest in ihrer Position zu halten, kann beispielsweise die Auflagerfläche mit Löchern 6 versehen werden, über die ein Unterdruck 7 auf die Unterseite des Glasprodukts aufgebracht wird. Die Glasprodukte 8 mehrerer Bauteile (mit oder ohne Vorbehandlung, ein oder mehrscheibig) müssen nun in ihrer endgültigen Länge auf dem oben beschriebenen Auflagerteil 5 hintereinander angeordnet werden und mit Zwischenplatten 9 (z.B. aus Holz), die die gleiche Dicke wie die aufgelegten Glasprodukte aufweisen, getrennt werden. Nach Befestigung der Glas- und Zwischenplatten (z.B. Unterdruck) werden die notwendigen Bewehrungsstäbe oder Spannlitzen 10 bzw. Hüllrohre durch Verankern an den Enden 11 in Position gebracht (wie bei Hohldielenproduktion).

Der obere Teil der Schalung 12 befindet sich auf einem mobilen Betonierwagen 13, der auf Schienen entlang der ausgezeichneten Richtung der Bauteile (x-Achse) bewegt werden kann. Die Teile der oberen Schalung 12 müssen mit leichtem Druck seitlich gegen den unteren Teil der Schalung 3 und von oben gegen das Glas gepreßt werden. Die Kontaktfläche der Schalung zum Glas 14 soll aus einem (ohne Schmiermittel) leicht gleitenden Material (Kunststoff, Holz), das einen deutlich niedrigeren E-Modul als Glas aufweist, ausgeführt sein. Ein weiterer wichtiger Teil am Betonierwagen ist die Frontschalung 15, die so ausgeführt sein muß, daß sie vom Glas, den Spanndrähten, den Hüllrohren oder Bewehrungsstäben durchdrungen werden kann. Die Durchdringungen müssen ausreichend abgedichtet sein. Ein Betoneinfülltrichter 16 ist über eine Betonleitung 17 mit dem Schalungsraum 18 verbunden. In dieser Leitung muß eine Betonpumpe 19 (vorzugsweise Schneckenpumpe aufgrund steifer Betonkonsistenzen) situiert werden.

Das Betonieren erfolgt nach Beschickung des Wagens mit Beton, indem der Beton über die Leitung mittels der Pumpe in den Schalungsraum 18 gepreßt wird. Sobald durch das Entstehen des Betonkörpers der Widerstand, um den nötigen Betonierdruck aufzubauen, groß genug ist, setzt sich der Wagen in Bewegung (positive x-Richtung) und fertigt auf diese Weise die für die Verbindung und die Verbundbauteile notwendigen Betonteile. Die Länge R der oberen Schalung, die Konsistenz des Frischbetons, der Betonierdruck und die Geschwindigkeit des Wagens müssen so abgestimmt werden, daß die entstehenden Betonteile ausreichend verdichtet sind und ohne obere Schalung, unter Berücksichtigung gewisser Toleranzen, ihre Form behalten.

Nach der nötigen Aushärtezeit werden die Zwischenplatten 9 entfernt, die Betonteile samt den Spannlitzen, Hüllrohren oder Bewehrungsstäben im Bereich der Zwischenplatten 9 geschnitten und die fertigen Verbundbauteile aus der Schalung gehoben.

Es bestehen folgende mögliche Verfahrensführungen:
- (a) Herstellen einer Schalung für den Betonteil; (b) Plazieren und Fixieren des zu verbindenden Glasteils und etwaiger Bewehrung; (c) Füllen der Schalung mit Beton; (d) Verdichten des Betons (bei Verwendung von nicht selbstverdichtendem Beton); (e) Abwarten der Aushärtezeit; (f) Ausschalen des Betonteils.
- (a) Herstellen einer Schalung für den Betonteil; (b) Plazieren und Fixieren etwaiger Bewehrung; (c) Füllen der Schalung mit Beton; (d) Verdichten des Betons (bei Verwendung von nicht selbstverdichtendem Beton); (e) Plazieren des zu verbindenden Glasprodukts durch Hineindrücken in den frischen Beton; (f) Fixieren des Glasprodukts in dieser Position; (g) Abwarten der Aushärtezeit; (h) Ausschalen des Betonteils.
- (a) Herstellen des unteren Teils der Schalung 3 für den Betonteil; (b) Plazieren und Fixieren der zu verbindenden Glasprodukte 8 und der evtl. notwendigen Zwischenplatten 9; (c) Plazieren und Fixieren bzw. Spannen von Einbauten im Betonteil, wie z.B. Spannlitzen 10, Hüllrohre oder Bewehrung; (d) Anbringen der restlichen Schalungsteile durch Positionieren des Betonierwagens 13; (e) Starten des Betoniervorgangs durch Füllen des Schalungsraumes 18 mit Beton über die am Wagen situierte Pumpe 19; (f) Fortsetzen des Betoniervorgangs durch langsames Verschieben des Betonierwagens und damit der oberen Schalung 12 und der Frontschalung 15 unter ständigem Pumpen von Beton in den Schalungsraum 18; (g) Beenden des Betoniervorgangs durch Stoppen des Wagens und der Pumpe; (h) Abwarten der Aushärtezeit; (i) Entfernen der evtl. Zwischenplatten 9; (j) Schneiden der Betonteile samt seiner Einbauten bei Herstellung mehrerer Bauteile im Bereich der Zwischenplatten 9; (k) Heben der Bauteile aus der unteren Schalung.

Werden Oberflächenbehandlungen bzw. Beschichtungen des Glases verwendet, die unmittelbar vor dem Vorgang des Betonierens erfolgen müssen, kann das durch eine am Betonierwagen angebrachte Anlage im Vorlauf erfolgen.

### Anwendungsbeispiele

Ein Anwendungsbeispiel einer voll kraftschlüssigen Verbindung ist der in Fig. 3 dargestellte Biegeträger, bestehend aus einem Betonobergurt 22 und einem Betonuntergurt 22, die mittels der neuen Verbindung mit einem Steg aus gehärtetem Verbundglas 21 verbunden sind. Bei Biegebeanspruchung dieses Trägers wird das Glas und die Verbindung hauptsächlich auf Schub beansprucht. Durch Spannlitzen 23 in den Betongurten 22 wird das thermisch vorgespannte Glas noch zusätzlich mechanisch vorgespannt. Dieser 600 mm hohe Biegeträger ist bei Verwendung als Dachpfette eines Glasdachs für eine Spannweite von ca. 20 m konzipiert.

Ein Anwendungsbeispiel der teilweise kraftschlüssigen Verbindung ist die in Fig. 5 dargestellte Geländerkonstruktion. Sie besteht aus zylindrischen Betonstehern 30, die torsions- und biegesteif mit der Bodenplatte 29 verbunden sind. Glasscheiben 31 werden in diese Steher eingebunden und dienen als transparente Brüstungselemente. Die Herstellung der Verbindung erfolgt am besten auf der Baustelle.

Zusammenfassend ergibt sich, daß Verbundbauteile aus Glas (vorzugsweise Flachglasprodukte) und einem aushärtenden Material, beispielsweise Beton (vorzugsweise hochfeste Faser-Betone) eine starre, kraftschlüssige Verbindung dieser beiden Baustoffe benötigen. Diese Verbindung wird als perfekt paßgenaue, planmäßig nicht lösbare Nut- und Feder-Verbindung ausgeführt, wobei das Glas 1 die Funktion der Feder übernimmt, die fest in einer Nut im Betonteil 2 sitzt. Die Nut verkleinert sich durch das Schwinden des Betons und klemmt dabei die gläserne Feder ein. Die Übertragung von Biegemomenten mx, Querkräften vz und negativen Normalkräften ny ist möglich, wenn das Glas im Kontaktbereich nicht vorbehandelt wird. Volle Tragfähigkeit wird erreicht durch Herstellen einer Verzahnung, indem die Oberfläche des Glases auf unterschiedlichste Art vorbehandelt wird. Die Herstellung solcher Verbindungen erfolgt über die direkte Umhüllung der gläsernen Feder mit frischem Beton. Mit dieser Verbindung lassen sich neben tragenden Bauteilen auch Ausbauteile wie z.B. Türen und Trennwände und Einrichtungsgegenstände wie z.B. Möbel herstellen.

## Patentansprüche

1. Verfahren zur Herstellung eines Bauelements mit einer Verbindung zwischen einem Glaselement (1, 21, 31), vorzugsweise Flachglaselement, und einem Körper (2, 22, 30) aus einem aushärtenden Material, insbesondere Beton oder dgl., **dadurch gekennzeichnet, daß** wenigstens ein Rand bzw. eine Kante des Glaselements (1, 21, 31) in das aushärtende Material (2, 22 30) vor dem Aushärten eingebracht wird und daß der Rand bzw. die Kante des Glaselements (1, 21, 31) nach dem Aushärten des aushärtenden Materials (2, 22, 30) von diesem im wesentlichen formschlüssig umgeben bzw. umschlossen und geklemmt wird.

2. Verfahren nach Anspruch 1, **dadurch gekennzeichnet, daß** das Glaselement (1, 21, 31) wenigstens im Bereich der Kante bzw. des Randes zur Verbindung mit dem aushärtenden Material (2, 22, 30) vor dem Einbringen in das aushärtende Material gereinigt wird.

3. Verfahren nach Anspruch 1 oder 2, **dadurch gekennzeichnet, daß** das Glaselement (1, 21, 31) im Bereich der Verbindung mit dem aushärtendem Material (2, 22, 30) vor dem Einbringen in das aushärtende Material einer Oberflächenbehandlung mit organischen oder anorganischen Stoffen, beispielsweise einem Sandstrahlen oder Ätzen, unterworfen wird.

4. Verfahren nach Anspruch 1, 2 oder 3, **dadurch gekennzeichnet, daß** das Glaselement (1, 21, 31) im Bereich der Verbindung mit dem aushärtenden Material (2, 22, 30) vor dem Einbringen in das aushärtende Material einer formverändernden Bearbeitung, wie beispielsweise Bohren von Löchern, Schneiden von wellenförmigen oder sägezahnartigen Rändern bzw. Kanten, Ausbilden von Erhebungen bzw. Vorsprüngen sowie Vertiefungen bzw. Ausnehmungen oder dgl. unterzogen wird.

5. Verfahren nach einem der Ansprüche 1 bis 4, **dadurch gekennzeichnet, daß** das Glaselement (1, 21, 31) im Bereich der Verbindung mit dem aushärtenden Material (2, 22, 30) vor dem Einbringen in das aushärtende Material mit einer Beschichtung versehen wird.

6. Verfahren nach Anspruch 5, **dadurch gekennzeichnet, daß** die Beschichtung von einem Email oder einem Klebstoff, insbesondere mit hohem E-Modul und/oder hoher Haftzugfestigkeit, gebildet wird.

7. Verfahren nach Anspruch 5 oder 6, **dadurch gekennzeichnet, daß** in die Beschichtung ein körniges Material, beispielsweise Sand, und/oder eine Bewehrung, beispielsweise eine Glasfasermatte, eingebracht bzw. aufgenommen wird.

8. Verfahren nach Anspruch 6 oder 7, **dadurch gekennzeichnet, daß** eine Beschichtung aus einem aushärtenden Klebstoff nach Einbringen des Glaselements (1, 21, 31) in das aushärtende Material (2, 22, 30) gemeinsam mit dem aushärtenden Material ausgehärtet wird.

9. Verfahren nach einem der Ansprüche 1 bis 8, **dadurch gekennzeichnet, daß** in das aushärtende Material (2, 22, 30) vor dem Aushärten Armierungen bzw. Bewehrungen (20, 23, 24), beispielsweise Spannlitzen, Hüllrohre für Armierungen und/oder Verstärkungsfasern oder dgl., aufgenommen werden.

10. Bauelement aus einem Glaselement (1, 21, 31), vorzugsweise Flachglaselement, und einem Körper (2, 22, 30) aus einem aushärtenden Material, insbesondere Beton oder dgl., **dadurch gekennzeichnet, daß** wenigstens ein Rand bzw. eine Kante des Glaselements (1, 21, 31) im wesentlichen formschlüssig in dem aushärtenden Material (2, 22, 30) eingeschlossen und geklemmt ist.

11. Bauelement nach Anspruch 10, **dadurch gekennzeichnet, daß** das Glaselement (1, 21, 31) im Bereich der Verbindung mit dem aushärtenden Material (2, 22, 30) eine aufgerauhte, profilierte und/oder beschichtete Oberfläche aufweist.

12. Bauelement nach Anspruch 10 oder 11, **dadurch gekennzeichnet, daß** im aushärtenden Material (2, 22, 30) Armierungen bzw. Bewehrungen (20, 23, 24), beispielsweise Spannlitzen, Hüllrohre für Armierungen oder dgl., vorgesehen sind.

13. Verwendung eines Bauelements nach einem der Ansprüche 10 bis 12 zur Herstellung von nicht-tragenden oder tragenden Verbund-Bauteilen bzw. Verbund-Bauelementen, wie beispielsweise Trägern, Treppen, Geländern, Trennwänden, Türen, Möbeln, Einrichtungsgegenständen oder dgl.
